# EUROPÄISCHE PATENTANMELDUNG

(11) **EP 2 258 492 A1**
(43) Veröffentlichungstag der Anmeldung: **08.12.2010**
(21) Anmeldenummer: 09161665.6
(22) Anmeldetag: 02.06.2009
(51) Int. Cl.: B21B 37/28

(54) **Verfahren zur Herstellung eines Walzguts mittels einer Walzstraße, Steuer- und/oder Regeleinrichtung für eine Walzstraße, Walzanlage zur Herstellung von gewalztem Walzgut, Maschinenlesbarer Programmcode und Speichermedium**

(71) Anmelder: Siemens Aktiengesellschaft, 80333 München (DE)
(72) Erfinder: Maierhofer, Andreas, 91080 Marloffstein (DE)

(57) **Zusammenfassung**

Die Erfindung betrifft eine Steuer- und/oder Regeleinrichtung (5) für eine Walzstraße (1), eine Walzanlage zur Herstellung von gewalztem Walzgut (G), einen maschinenlesbaren Programmcode (7), ein Speichermedium (6) und ein Verfahren zur Herstellung eines Walzguts (G) mittels einer Walzstraße (1), wobei die Walzstraße (1) wenigstens ein Walzgerüst (2) umfasst, welches anhand eines erfassten Walzgutparameters und/oder einer erfassten Walzgutlage des Walzguts (G) gesteuert und/oder geregelt wird. Indem der Walzgutparameter und/oder die erfasste Walzgutlage während eines zugspannungsfreien Zustands des Walzguts (G) kontaktlos erfasst wird und während eines Zustands, in welchem das Walzgut eine von Null verschiedene Zugspannung aufweist, kontaktbehaftet erfasst wird, kann die Wirtschaftlichkeit einer Walzanlage erhöht werden, indem Walzgutausschuss reduziert wird.

## Beschreibung

Die Erfindung betrifft ein Verfahren zur Herstellung eines Walzguts mittels einer Walzstraße, wobei die Walzstraße wenigstens ein Walzgerüst umfasst, welches anhand eines erfassten Walzgutparameters und/oder einer erfassten Walzgutlage des Walzguts gesteuert und/oder geregelt wird. Ferner betrifft die Erfindung eine Steuer- und/oder Regeleinrichtung für eine Walzstraße, eine Walzanlage zur Herstellung von gewalztem Walzgut, einen Maschinenlesbarer Programmcode und ein Speichermedium.

Bei der Herstellung von Metallbändern mittels einer Walzstraße ist die Einhaltung von gewünschten Walzgutparamtern, wie etwa der Bandplanheit, ein wesentliches wirtschaftliches Kriterium für den Walzwerksbetreiber. Probleme mit der Bandplanheit, d.h. die Nichteinhaltung gewisser Toleranzen, führen zu wirtschaftlichen Einbußen durch nicht auslieferbares Metallband bis hin zu Anlagenstillständen bei sehr großen Unplanheiten.

Probleme mit Walzgutparametern, z.B. der Bandplanheit treten bspw. bei Einfädelvorgängen auf. Dies führt zu Walzgutverlusten, da wenigstens ein Walzgutparameter des hergestellten Walzguts außerhalb des vorgegebenen Toleranzbereiches liegt.

Diese Nichteinhaltung eines gewünschten Walzgutparameters bei Einfädelvorgängen ist in der Regel dadurch verursacht, dass beim Einfädeln das Bandprofil in der Regel noch nicht bekannt ist, da Bandprofilmesseinrichtungen ein Bandprofil i.d.R. nur erfassen können, wenn das Band unter einer Zugspannung steht. Beim Einfädeln ist jedoch der Bandkopf noch frei, und so gelingt bis zum Aufbau einer Zugspannung keine Bandprofilmessung.

Dadurch ist es jedoch nicht möglich, den Walzspalt derart gezielt einzustellen, dass ein fehlerfreies Produkt gewalzt wird. Denn es fehlen wesentliche Parameter zur Einstellung des Walzspalts, wie etwa die Kenntnis über das Bandprofil.

Dadurch kommt es häufig zu Fehlern in der Bandplanheit beim Einfädeln. Auch kann ein Verlaufen des Bandes auftreten, was die fehlerfreie Herstellung eines Produkts mit der Walzstraße erschwert.

Grundsätzlich treten derlei Schwierigkeiten stets dann auf, wenn das Walzgut nicht unter Zug steht.

Der Erfindung liegt die Aufgabe zugrunde, weniger Walzgutausschuss bei Walzprozessen zu produzieren.

Die Aufgabe wird gelöst durch ein Verfahren zur Herstellung eines Walzguts mittels einer Walzstraße, wobei die Walzstraße wenigstens ein Walzgerüst umfasst, welches anhand eines erfassten Walzgutparameters, insbesondere der Bandplanheit, und/oder einer erfassten Walzgutlage des Walzguts gesteuert und/oder geregelt wird, wobei der Walzgutparameter und/oder die erfasste Walzgutlage während eines zugspannungsfreien Zustands des Walzguts kontaktlos erfasst wird und während eines Zustands, in welchem das Walzgut eine von Null verschiedene Zugspannung aufweist, kontaktbehaftet erfasst wird. Das erfindungsgemäße Verfahren liefert somit eine Möglichkeit bereits im zugfreien Zustand eine gezielte Regelung eines Walzgerüsts vorzunehmen, insbesondere im Hinblick auf die Bandplanheit und/oder die Bandlage. Dadurch werden Toleranzen des Bandes besser eingehalten, wodurch weniger Ausschuss produziert wird. Damit wird die Anlage wirtschaftlicher betrieben.

Unter Walzgutparameter sind Parameter zu verstehen, die das Walzgut selbst beschreiben. Insbesondere kommen als Walzgutparameter in Betracht: die Planheit des Walzguts, das Profil des Walzguts. Darüber hinaus können jedoch noch weitere Walzgutparameter verwendet werden, wie etwa Dicke, Oberflächenbeschaffenheit, usw..

Ein zugspannungsfreier Zustand des Walzguts liegt vor, wenn ein die Walzstraße, insbesondere den Messbereich der Erfassungseinrichtungen, durchlaufender Teil des Walzguts, insbesondere Bandes, keine Zugspannung in Transportrichtung des Bandes aufweist, d.h. die Zugspannung Null ist. Dies ist in der Regel dann der Fall, wenn der Bandanfang und/oder das Bandende die Walzstraße durchläuft. In diesem Fall wird der Walzgutparameter und/oder die Bandlage kontaktlos erfasst und auf Grundlage dieser Messwerte der Walzspalt eingestellt. Herkömmlich wird der Walzspalt bei diesen Randbedingungen lediglich auf Verdacht eingestellt bzw. voreingestellt, ohne dass aktuelle Messwerte vorliegen. Dies führt dazu, dass ein Band hergestellt wird, dessen Bandanfang nur "mehr oder weniger" plan ist. Die Einstellung "auf Verdacht" erfolgt häufig händisch, d.h. durch Betriebspersonal, oder mittels Rechenmodelle. Durch diese Art der Walzspalteinstellung wird vermehrt Walzgutausschuss produziert, welcher durch die Erfindung erheblich reduziert werden kann.

Sobald eine Zugspannung in Transportrichtung des Bandes aufgebaut ist, d.h. ein vorgebbarer, von Null verschiedener Soll-Zugspannungs-Wert erreicht wird, kann die kontaktbehaftete Messung des Walzgutparameters erfolgen. Diese ist in der Regel genauer als die kontaktlose Messung des Walzgutparameters, insbesondere bei vorliegender Zugspannung. Dadurch wird die Qualität des Auslaufprodukts aus der Walzstraße weiter erhöht.

Die kontaktlose Erfassung und die kontaktbehaftete Erfassung sind geeignet wenigstens einen Walzgutparameter und/oder die Walzgutlage zu erfassen, der bzw. die auch von der jeweils anderen Erfassungseinrichtung erfassbar ist. D.h. in einem zugspannungsfreien Zustand wird bspw. zunächst ein erster Walzgutparameter kontaktlos erfasst. Anschließend wird derselbe erste Walzgutparameter kontaktbehaftet erfasst. Die Einrichtungen zur kontaktlosen und kontaktbehafteten Erfassung von Walzgutparametern sind also derart ausgebildet, dass mit diesen wenigstens ein von beiden Einrichtungen erfassbarer Walzgutparameter, z.B. die Bandplanheit, erfassbar ist.

Das Verfahren ist anwendbar beim Warmwalzen und Kaltwalzen, wobei eine Walzstraße wenigstens ein Walzgerüst, insbesondere mehrere Walzgerüste, umfasst. Die kontaktfreie und die kontaktbehaftete Messeinrichtung können dem letzten Walzgerüst der Walzstraße nachgeordnet sein, der Walzstraße vorgeordnet sein, oder auch zwischen den Walzgerüsten der Walzstraße angeordnet sein, sofern diese mehrere Walzgerüste umfasst. Die Anordnung der Messeinrichtungen innerhalb der Walzstraße ist abhängig davon, unter welchen Umständen diese eingesetzt werden sollen. Die Erfindung ist besonders vorteilhaft beim Einfädeln einsetzbar. In diesem Fall sind wenigstens zwei Messeinrichtungen vorgesehen, eine zum kontaktlosen Erfassen und eine zum kontaktbehafteten Erfassen. Vorzugsweise sind diese dem letzten Walzgerüst der Walzstraße in Massenflussrichtung nachgeordnet. Es können jedoch weitere zusätzliche Messeinrichtungen vorgesehen werden.

In einer vorteilhaften Ausgestaltung erfolgt die kontaktlose Erfassung des Walzgutparameters und/oder der Walzgutlage mittels elektromagnetischer Wellen, insbesondere im sichtbaren Spektralbereich. Derartige Vorrichtungen sind bekannt, bspw. aus EP 1 418 400 A2. Derartige Vorrichtungen erlauben eine Planheitsmessung im zugspannungsfreien Zustand des Bandes, so dass die erfindungsgemäßen Vorteile realisiert werden können.

In einer weiteren vorteilhaften Ausgestaltung erfolgt die kontaktbehaftete Erfassung des Walzgutparameters und/oder der Walzgutlage mittels einer Messrolle, insbesondere segmentierten Messrolle. Derartige Messrollen sind bekannt, bspw. aus DE 19 83 84 57 A1. Mittels derartiger Messrollen lässt sich die Planheit für ein unter Zug stehendes Band mit hoher Genauigkeit erfassen. Eine derartige Genauigkeit für einen zu erfassenden Walzgutparameter, insbesondere Planheit, wird i. d. R. noch nicht erreicht mittels der derzeit verfügbaren obigen kontaktlosen Erfassung.

In einer weiteren vorteilhaften Ausführungsform erfolgt ein Übergang von einer kontaktlosen Erfassung zu einer kontaktbehafteten Erfassung, sobald die Zugspannung des Walzguts eine erste vorgebbare Soll-Zugspannung erreicht. Dieses Vorgehen ist insbesondere beim Einfädeln von Vorteil und verringert den Ausschuss an Walzgut durch Einhaltung der Toleranzen des gewalzten Walzguts, insbesondere der Planheit. Die vorgebbare Soll-Zugspannung kann bspw. 20% der Soll-Zugspannung sein, welche das Band im stationären Betrieb der Anlage aufweist. Es können jedoch vom Fachmann auch beliebige andere Soll-Zugspannungen vorgegeben werden, die geeignet sind für eine Messung eines Walzgutparameters und/oder einer Walzgutlage unter Zug.

In einer weiteren vorteilhaften Ausgestaltung der Erfindung erfolgt ein Übergang von einer kontaktbehafteten Erfassung zu einer kontaktlosen Erfassung, sobald die Zugspannung des Walzguts eine zweite vorgebbare Soll-Zugspannung erreicht. In diesem Fall wird eine Zugspannung des Bandes abgebaut, wodurch eine Änderung der Erfassungsmethode notwendig wird. Ein derartiges Vorgehen kann beim Ausfädeln des Bandes angewendet werden. Der erste und der zweite vorgebbare Wert für die Soll-Zugspannung können identisch oder voneinander verschieden sein.

In einer weiteren vorteilhaften Ausführungsform der Erfindung wird anhand der erfassten Walzgutparameter und/oder der Walzgutlage eine Schräglage und/oder eine Walzenbiegung und/oder eine Verschiebeposition wenigstens einer von dem wenigstens einen Walzgerüst umfassten Walze gesteuert und/oder geregelt. Bei der angesprochenen Walze kann es sich abhängig von dem verwendeten Walzgerüst, z.B. Quarto- oder Sexto-Gerüst, um Arbeitswalzen, Stützwalzen oder Zwischenwalzen handeln. Durch das Einstellen wenigstens einer Walze in der genannten Weise, können die gewünschten Bandparameter derart beeinflusst werden, dass ein Soll-Auslaufprodukt hergestellt wird.

Die Aufgabe wird ferner gelöst durch eine Steuer- und/oder Regeleinrichtung für eine Walzstraße zur Herstellung von gewalztem Walzgut, mit einem maschinenlesbaren Programmcode, welcher Steuerbefehle aufweist, welche bei deren Ausführung die Steuer- und/oder Regeleinrichtung zur Durchführung des Verfahrens nach einem der Ansprüche 1 bis 6 veranlassen.

Darüber hinaus wird die Aufgabe gelöst durch eine Walzanlage zur Herstellung von gewalztem Walzgut, mit einer Walzstraße, welche wenigstens ein steuerbares und/oder regelbares Walzgerüst umfasst, mit einer Einrichtung zur kontaktbehafteten Erfassung wenigstens eines Walzgutparameters und/oder einer Walzgutlage, mit einer Einrichtung zur kontaktlosen Erfassung wenigstens des Walzgutparameters und/oder der Walzgutlage, mit einer Steuer- und/oder Regeleinrichtung nach Anspruch 7, wobei die Walzstraße, die Einrichtung zur kontaktbehafteten Erfassung und die Einrichtung zur kontaktlosen Erfassung mit der Steuer- und/oder Regeleinrichtung wirkverbunden sind.

Außerdem wird die Aufgabe gelöst durch einen maschinenlesbaren Programmcode für eine Steuer- und/oder Regeleinrichtung für eine Walzanlage, wobei der Programmcode Steuerbefehle aufweist, die die Steuer- und/oder Regeleinrichtung zur Durchführung des Verfahrens nach einem der Ansprüche 1 bis 6 veranlassen.

Die Aufgabe wird ebenfalls gelöst durch ein Speichermedium mit einem darauf gespeicherten maschinenlesbaren Programmcode gemäß Anspruch 9.

Weitere Vorteile der Erfindung ergeben sich aus einem Ausführungsbeispiel, welches anhand schematischer Zeichnungen genauer erläutert wird. Es zeigen:
FIG 1 einen schematischen Ausschnitt einer Walzanlage, wobei das Band einen zugspannungsfreien Zustand aufweist,
FIG 2 einen schematischen Ausschnitt einer Walzanlage, mit einem unter Zug stehenden Band.

FIG 1 zeigt einen Ausschnitt einer Walzanlage, umfassend eine Walzstraße 1, insbesondere eine Kaltwalz-Tandemstraße. Diese umfasst im Ausführungsbeispiel zwei Walzgerüste, wobei in FIG 1 nur das letzte Walzgerüst 2 der Tandemstraße 1 gezeigt ist.

FIG 1 zeigt einen Einfädelvorgang beim Kaltwalzen, wobei der Bandkopf des Bands G noch frei ist, und auf einen Haspel 9, vgl. FIG 2, zuläuft. Der Bandkopf hat gemäß FIG 1 das letzte Walzgerüst 2 bereits passiert. Das Band G steht jedoch nach dem letzten Walzgerüst 2 noch nicht unter Zug.

Während des Einfädelvorgangs wird vorzugsweise eine an dem Band G anliegende Zugspannung erfasst und ausgewertet. Dadurch kann festgestellt werden, ob und welche Teile des Bandes G bereits unter Zug stehen.

In Massenflussrichtung des Bandes G nachgeordnet zum letzten Walzgerüst 2 der Tandemstraße 1 ist eine Einrichtung 3 zur kontaktlosen Erfassung der Bandplanheit angeordnet. Diese ist im Ausführungsbeispiel als Kamera-System ausgebildet, welche anhand elektromagnetischer Wellen, insbesondere Licht, die Planheit des Bandes und/oder die Bandlage nach dem letzten Walzgerüst 2 erfasst. Im vorliegenden Ausführungsbeispiel ist die Kamera 3 oberhalb des Bandes G angeordnet und erfasst aus dieser Position die der Kamera 3 zugewandte Bandoberfläche.

Ebenfalls in Massenflussrichtung des Bandes G nach dem letzten Walzgerüst 2 ist eine Einrichtung 4 zur kontaktbehafteten Erfassung der Bandplanheit angeordnet. Diese ist im Ausführungsbeispiel als segmentierte Messrolle 4 ausgebildet, über die das Band G geführt wird. Derartige Messrollen 4 sind bekannt und sind einsetzbar, wenn ein Band unter Zug steht.

Ferner zeigt FIG 1 eine Steuer- und/oder Regeleinrichtung 5 mittels derer die Walzstraße 1, insbesondere das letzte Walzgerüst 2 der Tandemwalzstraße 1, gesteuert bzw. geregelt wird.

Hierzu wurde auf der Steuer- und/oder Regeleinrichtung 5 eine maschinenlesbarer Programmcode 7 in speicherprogrammierter Weise hinterlegt, welcher Steuerbefehle umfasst, welche bei deren Ausführung die Steuer- und/oder Regeleinrichtung 5 zur Durchführung einer Ausführungsform des erfindungsgemäßen Verfahrens veranlassen. Der maschinenlesbare Programmcode 7 kann bspw. mittels eines Speichermediums 6 auf die Steuer- und/oder Regeleinrichtung 5 übertragen werden. Alternativ kann eine Hinterlegung des Programmcodes 7 auch mittels eines Netzwerks erfolgen, an dem die Steuer- und/oder Regeleinrichtung 5 angeschlossen ist.

In FIG 1 läuft der Bandkopf auf den Haspel 9, vgl. FIG 2, zu. Beim Einfädeln liegen in bekannten Anlagen noch keine Messwerte für die Planheit vor, da kontaktbehaftete Messungen mittels segmentierter Messrollen in der Regel nur bei vorhandenem Bandzug möglich sind. Dies führt dazu, dass im Stand der Technik die Walzstraße 1, insbesondere das letzte Walzgerüst 2, beim Einfädeln entweder händisch oder auf Basis von Rechenmodellen gesteuert bzw. geregelt wird.

Die Erfindung erlaubt es jedoch, bereits während des Einfädelns im noch zugspannungsfreien Zustand des Bandes G eine Planheitsmessung und/oder Messung der Bandlage mittels einer kontaktlosen Erfassung erfolgen. Die Messrolle 4 hingegen ist beim Einfädeln inaktiv.

Damit sind aufgrund der kontaktlosen Erfassung Messwerte vorhanden, auf deren Grundlage eine Einstellung der Planheit und/oder des Bandlaufs am letzten Walzgerüst 2 vorgenommen werden kann, solange das Band zugfrei ist, ggf. sogar über diesen Zustand hinaus, falls erwünscht. Dadurch wird bereits zu einem vergleichsweise frühen Stadium des Prozesses ein Auslaufprodukt hergestellt, das eine hohe Qualität aufweist. Dies führt zur Verringerung von Walzgutausschuss.

Dazu wird die Planheit des Bandes G und/oder der Bandverlauf in einem zugspannungsfreien Zustand mittels der Kamera 3 ermittelt. Dies kann durch eine in die Kamera 3 integrierte Auswerteeinrichtung erfolgen oder in einer separaten Auswerteeinrichtung. Insbesondere kann die Auswerteeinrichtung auch in die Steuer- und/oder Regeleinrichtung 5 integriert sein.

Anhand der erfassten Planheit werden Stellgrößen ermittelt, mittels derer die verfügbaren und geeigneten Stellglieder am Walzgerüst zur Beeinflussung der Planheit und/oder Bandlage eingestellt werden. Dies kann mittels bekannter Verfahren erfolgen.

Eine Beeinflussung der Planheit und/oder der Bandlage kann im gezeigten Quarto-Walzgerüst bspw. durch die Biegung der Arbeitswalzen, die Schräglage der Arbeitswalzen, und/oder durch eine Verschiebung von Arbeitswalzen erfolgen.

Erreicht der Bandkopf den Haspel 9, vgl. FIG 2, und wird der Bandkopf aufgehaspelt, so baut sich ein Bandzug auf, welcher bis auf eine Soll-Zugspannung ansteigt und dann in der Regel auf einen gewünschten Wert geregelt wird.

Bereits während des Zugaufbaus kann eine Umschaltung der kontaktlosen Messung mittels der Kamera 3 auf die kontaktbehaftete Messung mittels der Messrolle 4 erfolgen. Dazu kann ein entsprechender Schwellwert vorgegeben werden, bei dessen Erreichen oder Überschreiten eine Änderung der Erfassung der Bandplanheit und/oder der Bandlage von einer kontaktlosen Erfassung auf eine kontaktbehaftete Erfassung erfolgt. In der Praxis haben sich 20% des Soll-Zugswertes im stationären Betrieb als zweckmäßiger Schwellwert herausgestellt.

In FIG 2 ist der Bandkopf bereits auf dem Haspel 9 aufgehaspelt. Das Band G steht im Messbereich für die Planheitsmessung und/oder die Bandlagenmessung unter Zug. In diesem Fall ist die Kamera 3 zur kontaktlosen Erfassung der Planheit und/oder der Bandlage inaktiv. Die Bandplanheit und/oder die Bandlage wird mittels der Messrolle 4 erfasst. Auf Grundlage der erfassten Daten werden mittels der Steuer- und/oder Regeleinrichtung 5 Stellgrößen für die Stellglieder der Walzstraße 1, insbesondere des letzten Walzgerüsts 2, ermittelt.

Durch eine entsprechende Einstellung der Stellglieder der Walzstraße kann die Qualität des Auslaufprodukts konstant hoch gehalten werden.

In einem Spezialfall kann eine kontaktbehaftete Messung kontinuierlich, d.h. auch während das Band unter Zug steht, erfolgen. Dadurch können bspw. Messergebnisse der Messrolle 4, z.B. im Hinblick auf die erfasste Bandlage, kontrolliert und verifiziert werden. In diesem Fall wird dann lediglich die kontaktbehaftete Messung in Abhängigkeit vom vorliegenden Bandzug zugeschaltet oder abgeschaltet während die kontaktlose Messung unabhängig vom Bandzug, also bspw. ständig, erfolgt.

Die Einstellung der Stellglieder auf Basis der kontaktbehafteten Messung kann für mehrere Walzgerüste 2 der Walzstraße 1 erfolgen, sofern eine Walzstraße mehrere Walzgerüste umfasst.

Eine Umschaltung von einer kontaktlosen Erfassung der Walzgutparameter und/oder Bandlage erfolgt zweckmäßigerweise aufgrund der Einsetzbarkeit und der erreichbaren Messgenauigkeit der jeweiligen Erfassungssysteme.

Die die Walzgutparameter und/oder Walzgutlage kontaktlos erfassende Einrichtung 3 liefert zwar bereits zu einem Zeitpunkt Daten, an welchem die Messrolle 4 noch keine Daten liefern kann. Andererseits ist die Genauigkeit der Messrolle 4 wesentlich höher als die der Kamera 3. Voraussetzung hierfür ist jedoch, dass das Band G unter Zug steht.

Durch die Kombination dieser Einrichtungen 3 bzw. 4 ist es möglich, den beim Einfädeln anfallenden Walzgutausschuss zu verringern.

Die Erfindung ist in analoger Weise für das Ausfädeln eines Metallbands aus einer Walzanlage anwendbar.

## Patentansprüche

1. Verfahren zur Herstellung eines Walzguts (G) mittels einer Walzstraße (1), wobei die Walzstraße (1) wenigstens ein Walzgerüst (2) umfasst, welches anhand eines erfassten Walzgutparameters und/oder einer erfassten Walzgutlage des Walzguts (G) gesteuert und/oder geregelt wird,
**dadurch gekennzeichnet, dass** der Walzgutparameter und/oder die erfasste Walzgutlage während eines zugspannungsfreien Zustands des Walzguts (G) kontaktlos erfasst wird und während eines Zustands, in welchem das Walzgut eine von Null verschiedene Zugspannung aufweist, kontaktbehaftet erfasst wird.

2. Verfahren nach Anspruch 1,
**dadurch gekennzeichnet, dass** die kontaktlose Erfassung des Walzgutparameters und/oder der Walzgutlage mittels elektromagnetischer Wellen erfolgt.

3. Verfahren nach Anspruch 1 oder 2,
**dadurch gekennzeichnet, dass** die kontaktbehaftete Erfassung des Walzgutparameters und/oder der Walzgutlage mittels einer Messrolle, insbesondere einer segmentierten Messrolle, erfolgt, über welche das Walzgut geführt wird.

4. Verfahren nach einem der vorhergehenden Ansprüche,
**dadurch gekennzeichnet, dass** ein Übergang von einer kontaktlosen Erfassung zu einer kontaktbehafteten Erfassung erfolgt, sobald die Zugspannung des Walzguts (G) eine erste vorgebbare Soll-Zugspannung erreicht.

5. Verfahren nach einem der vorhergehenden Ansprüche,
**dadurch gekennzeichnet, dass** ein Übergang von einer kontaktbehafteten Erfassung zu einer kontaktlosen Erfassung erfolgt, sobald die Zugspannung des Walzguts (G) eine zweite vorgebbare Soll-Zugspannung erreicht.

6. Verfahren nach einem der vorhergehenden Ansprüche,
**dadurch gekennzeichnet, dass** anhand der erfassten Walzgutparameter und/oder der Walzgutlage eine Schräglage, eine Walzenbiegung und/oder eine Walzenverschiebung wenigstens einer von dem wenigstens einen Walzgerüst (2) umfassten Walze (8) gesteuert und/oder geregelt wird.

7. Steuer- und/oder Regeleinrichtung (5) für eine Walzstraße (1) zur Herstellung von gewalztem Walzgut (G), mit einem maschinenlesbaren Programmcode (7), welcher Steuerbefehle aufweist, welche bei deren Ausführung die Steuer- und/oder Regeleinrichtung (5) zur Durchführung des Verfahrens nach einem der Ansprüche 1 bis 6 veranlassen.

8. Walzanlage zur Herstellung von gewalztem Walzgut (G), mit einer Walzstraße (1), welche wenigstens ein steuerbares und/oder regelbares Walzgerüst (2) umfasst, mit einer Einrichtung (4) zur kontaktbehafteten Erfassung wenigstens eines Walzgutparameters und/oder einer Walzgutlage, mit einer Einrichtung (3) zur kontaktlosen Erfassung wenigstens eines Walzgutparameters und/oder einer Walzgutlage, mit einer Steuer- und/oder Regeleinrichtung (5) nach Anspruch 7, wobei wenigstens ein Walzgerüst (2) der Walzstraße (1), die Einrichtung (4) zur kontaktbehafteten Erfassung und die Einrichtung (3) zur kontaktlosen Erfassung mit der Steuer- und/oder Regeleinrichtung (5) wirkverbunden sind.

9. Maschinenlesbarer Programmcode (7) für eine Steuer- und/oder Regeleinrichtung (5) für eine Walzanlage, wobei der Programmcode (7) Steuerbefehle aufweist, die bei dessen Ausführung die Steuer- und/oder Regeleinrichtung (5) zur Durchführung des Verfahrens nach einem der Ansprüche 1 bis 6 veranlassen.

10. Speichermedium (6) mit einem darauf gespeicherten maschinenlesbaren Programmcode (7) gemäß Anspruch 9.
